# EUROPÄISCHE PATENTSCHRIFT

(11) **EP 1 321 415 B1**
(45) Veröffentlichungstag und Bekanntmachung des Hinweises auf die Patenterteilung: **29.05.2013**
(21) Anmeldenummer: 02027727.3
(22) Anmeldetag: 11.12.2002
(51) Int. Cl.: B66B 5/02

(54) **Verfahren und Vorrichtung zum Fernentriegeln einer Zugangstüre eines Gebäudes von der Aufzugkabine aus**
Method and device to remote unlock the entrance doors of a building from within the elevator car
Procédé et dispositif pour déverrouiller à distance les portes d'entrée du batiment depuis l'intérieur de la cabine d'ascenseur

(30) Priorität: 20.12.2001 EP 01130415
(43) Veröffentlichungstag der Anmeldung: 25.06.2003
(73) Patentinhaber: Inventio AG, 6052 Hergiswil (CH)
(72) Erfinder: Nlabu, Frédéric, Ing., 6403 Küssnacht am Rigi (CH)

(56) Entgegenhaltungen:
- PATENT ABSTRACTS OF JAPAN vol. 1998, no. 13, 30. November 1998 (1998-11-30) & JP 10 218518 A (HITACHI BUILDING SYST CO LTD), 18. August 1998 (1998-08-18)
- PATENT ABSTRACTS OF JAPAN vol. 016, no. 480 (M-1321), 6. Oktober 1992 (1992-10-06) -& JP 04 173677 A (TOSHIBA CORP), 22. Juni 1992 (1992-06-22)
- PATENT ABSTRACTS OF JAPAN vol. 015, no. 333 (M-1150), 23. August 1991 (1991-08-23) & JP 03 128879 A (HITACHI ELEVATOR ENG & SERVICE CO LTD), 31. Mai 1991 (1991-05-31)

## Beschreibung

Die Erfindung betrifft ein Verfahren zum Fernentriegeln einer Zugangstüre eines Gebäudes mit Aufzug nach Anspruch 1 und eine dazu geeignete Vorrichtung nach Anspruch 7 und zielt darauf ab, Personen von ausserhalb des Gebäudes Zugang zu dem Gebäude und dem darin installierten Aufzug zu ermöglichen, wenn bei Stromausfall oder anderen Betriebsstörungen des Aufzugs, die Aufzugkabine zwischen zwei Stockwerks-Haltepositionen stehen bleibt und die Fährgäste diese Aufzugkabine ohne Hilfe von aussen nicht mehr verlassen können. Für solche Notfälle ist es bereits bekannt, aufzugsrelevante Systeme über eine Notstromversorgungseinrichtung für eine begrenzte Zeit in Betrieb zu halten, um in der Aufzugkabine zusätzlich zu einer Notbeleuchtung, eine Fernalarmierungseinrichtung mit Gegensprecheinrichtung zum Herbeirufen der fachmännischer Hilfe betätigen zu können.

Das Dokument JP 10218518 A beschreibt eine Rettungsvorrichtung für eine Aufzugsanlage, welche es dem Benutzer der Aufzugsanlage ermöglicht eine Service-Person zu erkennen und dieser Person zugang zum Gebäude zu gewähren. Dazu ist ein Gerät zum Betätigen des Schliessmechanismus der Gebäudetür und zum Erkennen der Service-Person vorgesehen. Ausserdem weist das Gerät Kommunikationsmittel zum Kommunizieren des Benutzers der Aufzugsanlage mit einer Service-Stelle und der Service-Person auf.

Das Dokument JP 03128879 A beschreibt ein Verfahren zum Entriegelung einer Gebäudetür, damit eine Service-Person Zugang zu einer Aufzugsanlage bekommt, die eine Störung aufweist. Ein am Gebaudeeingang von der Service-Person eingegebenes Signal wird mit einem von der Service-Zentrale gesendeten Signal verglichen. Stimmen diese beiden Signale überein, erhält die Service-Person Zutritt.

Die Erfindung ist grundsätzlich bei jeglichen in Gebäuden installierten Aufzügen anwendbar, bei denen ein Zugang zum Aufzug von ausserhalb des Gebäudes über eine Türe vorgesehen ist, und die Türe mit einem allgemein bekannten elektrischen Schliess- bzw. Verriegelungssystem ausgerüstet ist, das mittels der Türöffnungstaste einer Fernbetätigungseinrichtung elektrisch fernbetätigt wird. Besonderen Nutzen bietet sie allerdings für Aufzüge in nicht öffentlichen Gebäuden, wie Einfamilienhäusern, sogenannten "home lifts". Halten sich zum Zeitpunkt der Betriebsstörung ausser den in der Aufzugkabine eingeschlossenen Fahrgästen keine weiteren Personen im Gebäude auf, dann kann von ausserhalb des Gebäudes zur Notbefreiung herbeigerufenes fachmännisches Servicepersonal nicht zum Aufzug kommen, falls die Haustüre verriegelt ist. Das zu Hilfe kommende bzw. über die Fernalarmiereinrichtung herbeigerufene Servicepersonal hat sich folglich gewaltsam oder aber unter Hinzuziehen eines Schlüsseldienstes Zugang zum Gebäude und dem stillgesetzten Aufzug zu verschaffen. Beides ist mit zusätzlichen Kosten für den Aufzugbesitzer verbunden und erfordert zusätzliche Zeit bis der Fahrgast aus seiner unangenehmen Situation in der festsitzenden Aufzugkabine befreit ist.

Erfindungsgemäss ist ein Verfahren mit den Merkmalen des unabhängigen Patentanspruchs 1 gegeben, welches sich auszeichnet durch eine Fernbetätigung des elektrischen Schliess- bzw. Verriegelungssystems der Türe von der Aufzugkabine aus. Durch Merkmale des Anspruchs 7 ist dazu eine Vorrichtung zur Fernbetätigung des elektrischen Schliess- bzw. Verriegelungssystem von der Aufzugkabine aus angegeben. Vorteilhafte Weiterbildungen und Ausgestaltungen der Erfindung sind durch die Merkmale der abhängigen Ansprüche angegeben.

Die Erfindung beruht auf der Erkenntnis, dass sich durch die bei Gebäudetüren mit elektrischem Schliess- und Verriegelungssystem bekannte Ausrüstung und Art der Fernbetätigung die vorgenannten Mängel beseitigen lassen, und schlägt daher vor, eine Zugangstüre des Gebäudes von der Aufzugskabine aus zu ein Entriegeln bzw. Öffnen.

Damit kann ein in der Aufzugkabine festsitzender Fahrgast den Zugang zum Aufzug für von ausserhalb des Gebäudes herbeigerufene Personen freigeben und die Notbefreiung bzw. Evakuierung des Fahrgasts vor Ort am Aufzug kann ohne zeitliche Verzögerung oder zusätzlichen Aufwand durchgeführt werden.

Ein kontrollierter Zutritt als Schutz vor Missbrauch der Notsituation wird erreicht, indem die Vorrichtung zum Fernentriegeln der Zugangstüre von der Kabine aus nur vorübergehend ermöglicht wird. Eine Zutrittsmöglichkeit zum Gebäude kann so auf ein zeitliches Intervall beschränkt werden.

Hierbei kann die Möglichkeit in das Gebäude zu gelangen zusätzlich auf bestimmte Personen dadurch beschränkt werden, dass das Fernentriegeln über die Gegensprechverbindung koordiniert wird. Der Zeitpunkt und die Identifikation des zu Hilfe herbeigerufenen Service-Personal ist so über die verbale Kontrolle gewährleistet.

In einer bevorzugten Ausführung des erfindungsgemässen Verfahren wird die Vorrichtung zur Fernentriegelung der Zugangstüre aktiviert, d. h. an die Notstromversorgungseinrichtung angeschlossen, sobald über die Fernalarmierungseinrichtung eine Sprechverbindung zu einer örtlich vom Gebäude mit Aufzug getrennten, sogenannten Service-Zentrale, aufgebaut ist.

Eine andere vorteilhafte Ausführung sieht vor, dass eine Betätigungseinrichtung zum Entriegeln des elektrischen Schliess- und Entriegelungssystems von der Service-Zentrale aus aktiviert wird.

Weitere bevorzugte Ausführungen der erfindungsgemässen Fernentriegelung sehen eine Betätigung einer in der Aufzugkabine installierten Taste oder durch die Eingabe eines bestimmten Codes oder durch die Eingabe einer Tastenkombination der Kabinenelemente vor.

Das Ende der Aktivierung der Vorrichtung zum Fernentriegeln der Zugangstür ist vorteilhafter Weise an den Eintritt eines Ereignisses gekoppelt. Vorzugsweise wird die Betätigungseinrichtung wieder deaktiviert, d. h. von der Notstromversorgung getrennt und/ oder der Alarmmodus zurückgesetzt, wenn eine vorgebbare Zeitdauer abgelaufen ist oder eine Rückmeldung des elektrischen Schliess- und Verriegelungssystems an die Aufzugsteuerung getroffen ist oder von der Aufzugsteuerung eine Änderung der Position der Kabine registriert wird.

Eine vorteilhafte Ausgestaltung der erfindungsgemässen Vorrichtung zum Fernbetätigen einer Zugangstüre eines Gebäudes mit Aufzug besteht darin, dass diese vollständig im Kabinentableau integriert ist. Betätigungseinrichtung und Aufzugsteuerung können so komplett im Kabinentableau vormontiert in die Kabine eingebaut werden. Was einerseits die Energieversorgung der erfindungsgemässen Vorrichtung durch die Notstromversorgungseinrichtung vereinfacht andererseits sich durch geringen zusätzlichen Aufwand positiv in den Gesamtkosten ausdrückt.

Eine weitere vorteilhafte Ausgestaltung sieht eine dezentrale Anordnung der Vorrichtung zur Fernbetätigung vor. Eine Betätigungseinrichtung ist im Kabinentableau integriert, während die Aufzugsteuerung an beliebiger Stelle ausserhalb der Kabinenbaugruppe, z.B. im Schacht oder auf den Stockwerken angeordnet ist. Betätigungseinrichtung und Aufzugsteuerung kommunizieren über einen Aufzugsdatenbus miteinander, der ohnehin bereits zur Datenübertragung zwischen dem Kabinentableau und der Aufzugsteuerung vorhandenen ist. Die Aufzugsteuerung gibt das Entriegelungssignal an den Verriegelungs- und Schliessmechanismus ab und erhält gegebenenfalls von dieser eine Rückmeldung.

Im folgenden sind bevorzugte Ausführungsbeispiele der Erfindung anhand der beigefügten Zeichnung näher erläutert. Es zeigt:
- Fig. 1: schematisch ein Ausführungsbeispiel der Erfindung;
- Fig. 2: das Blockdiagramm des schematischen Aufbaus einer ersten Ausführung der Fernbetätigungseinrichtung ;
- Fig. 3: das Blockdiagramm des schematischen Aufbaus einer zweiten Ausführung der Fernbetätigungseinrichtung.

Fig. 1 zeigt ein gestrichelt dargestelltes Haus 1 mit einer Türe 2, über die ein Zugang von ausserhalb des Hauses 1 zu einem darin installierten Aufzug 3 möglich ist. Der Aufzug 3 umfasst einen Seilantrieb 4 mit einem Motor 5, der auf eine Treibscheibe 6 wirkt, die Tragseile 7 antreibt, die einerseits eine Aufzugkabine 3 andererseits ein Ausgleichsgewicht (nicht dargestellt) tragen und in einem Aufzugschacht 9 heben und senken. Die Türe 2 des Hauses 1 ist mit einem allgemein bekannten elektrischen Schliess- bzw. Verriegelungssystem 10 ausgerüstet.

Fig. 1 zeigt den Aufzug 3 bei einer Betriebsstörung, hier einem Stormausfall, in Folge dessen die Aufzugkabine 8 im Aufzugschacht 9 in einer Position zwischen den Türzonen 11,11' zweier Stockwerke F1,F2 stillgesetzt ist. In der Aufzugkabine 8 befindet sich ein Fahrgast 12, der diese nur mit Hilfe von aussen verlassen kann. Für einen solchen Notfall ist die Aufzugkabine 8 mit Notfalleinrichtungen, wie einer Notbeleuchtung 22 und einer Fernalarmierungseinrichtung 13 mit Gegensprechanlage 14, etc. ausgestattet, welche zusammen mit dem elektrischen Schliess- und Verriegelungssystem 10 der Türe 2 von einer Notstromversorgungseinrichtung (nicht dargestellt) gespeist werden. Mit der Fernalarmierungseinrichtung 13 mit Gegensprechanlage 14 kann bekanntlich durch Betätigen einer Alarmtasten 15, z.B. kabelgebunden oder via Funk, z.B. über ein Telefonnetz 16 einen Notruf oder ein Notsignal an eine Service-Zentrale 17 des Aufzugsbetreibers abgesetzt werden, um fachmännisches Service-Personal zur Notbefreiung herbeizurufen. Die Gegensprechanlage 14 kann auch zur Übertragung von Video-Signalen vorgesehen sein, so dass bei Betätigung im Notfall eine wechselseitige Video und Audio-Kommunikation zwischen dem Fahrgast 12 in der Aufzugkabine 8 und der Service Zentrale 17 möglich ist.

Fig. 2 zeigt schematisch einen sogenannten dezentralen Aufbau einer Ausführung der erfindungsgemässen Einrichtung zur Fernbetätigung eines Verrieglungs- bzw. Schliessmechanismus 10 einer Türe 2. Die Betätigungseinrichtung, d.h. entsprechend der in Fig. 1 dargestellten Ausführung, die Betätigungstaste 19, und die Fernalarmierungseinrichtung 13 mit Gegensprecheinrichtung 14 sind zusammen mit einem sie mit Energie speisenden Notstromversorgungssystem 23 in der Aufzugkabine 8 angeordnet. Die Aufzugsteuerung 20 ist örtlich davon getrennt, beispielweise im Aufzugschacht 9 in Nähe zum Seilantrieb 4 montiert. Die Betätigungseinrichtung und die Fernalarmierungseinrichtung 13 kommunizieren beispielsweise über den Kabinenbus miteinander. Die Aufzugsteuerung 20 ist mit dem elektrischen Schliess- und Verriegelungssystem 10 der Türe 2 wirkverbunden; sie betätigt einerseits das Schliess- und Verriegelungssystem 10 und erhält andererseits eine Rückmeldungssignal 24, wenn die Schliess- und Verriegelungssystem 10 entriegelt ist.

Eine Ausführung mit sogenanntem zentralen Aufbau ist in Fig. 3 dargestellt. Hierbei sind die Betätigungseinrichtung 191, das Notstromversorgungssystem 231 und die Aufzugsteuerung 201 in der Aufzugkabine 81 untergebracht. Die Betätigungseinrichtung 191 steht zur Ansteuerung direkt mit dem Schliess- und Verriegelungssystem 101 in Verbindung, während die Aufzugsteuerung 201 eine Rückmeldung vom Schliess- und Verriegelungssystem 101 erhält.

Unabhängig vom gewählten Aufbau der Fernentriegelungseinrichtung erfolgt deren Betätigung über eine in der Kabine 8 installierte Betätigungseinrichtung. Die Betätigungseinrichtung kann, wie in Fig. 1 gezeigt, als eine separate Türöffnungstaste 19 oder aber durch bereits in einem Kabinentableau 21 vorhandene Geberelemente dargestellt sein, wobei bei letzterer Ausführung die Fernbetätigung der des Schliess- und Entriegelungssystems 10 der Türe 2 durch die Eingabe eines bestimmten Codes oder einer bestimmter Tastenkombination der Geberelemente des Kabinentableau 21 erfolgen kann.

Das Verfahren und die insoweit dargestellte Vorrichtung zum Fernentriegeln einer Türe 2 eines Gebäudes 1 mit Aufzug 3 arbeitet wie folgt:
Fällt während einer Transportfahrt, beispielweise die Energieversorgung des Aufzugs 3 aus, wird der Antrieb 3 festgesetzt und die Aufzugkabine 8 steht in ihrer momentanen, in Fig. 1 dargestellten Position im Aufzugschacht 9 bzw. im Haus 1 still. Sofort mit dem Stromausfall schaltet sich die Notstromversorgungseinrichtung 23 bzw. 231 selbsttätig zu und hält Notfalleinrichtungen betriebsbereit.

Der in der Aufzugkabine 8 festsitzende Fahrgast 12 betätigt die Alarmtaste 15 der Fernalarmierungseinrichtung 13, worauf letztere einerseits ein Signal an die Aufzugsteuerung 20 abgibt und diese in den Alarmmodus umschaltet andererseits eine Telefonverbindung 16 zwischen der Aufzugkabine 8 und der Service-Zentrale 17 aufbaut, über die der Fahrgast 12 mittels Gegensprecheinrichtung 14 auf seine eingetretene Notsituation aufmerksam macht.

In der Service-Zentrale 17 wird der Alarmruf entgegengenommen, worauf fachmännisches Service-Personal 18 zur Notbefreiung zu dem stillgesetzten Aufzug 3 geschickt wird und dem eingeschlossenen Fahrgast 12 mitgeteilt wird, dass Hilfe zu ihm unterwegs ist. Vor Ort am betreffenden Haus 1 angekommen, steht das Service-Personal 18 vor verschlossener Türe 2 und hat zunächst keinen Zugang zum Aufzug 3. Deshalb macht das Servicepersonal 18 z.B. über ein Mobilfunktelefon 25 an die Service-Zentrale 17 Meldung. Nach dieser verbalen Zutrittsautorisierung, fordert die Service-Zentrale 17 ihrerseits nun den eingeschlossenen Fahrgast 12 über die Gegensprechanlage 14 auf, die Betätigungstaste 19 der Fernbetätigungseinrichtung 19,10,20 zu drücken.

Bei Betätigung der Alarmtaste 15 wird ein Schaltsignal zur Fernbetätigungseinrichtung, die hier in der Aufzugsteuerung 20 integriert ist, abgegeben, die daraufhin z.B. eine Magnetspule 26 des elektrischen Schliess- und Verriegelungssystems 10 bestromt und so die Türe 2 entriegelt.

Ein Rückmeldesignal, welches hier mittels Kontrollrelais 27 des Schliess- und Verriegelungssystems 10 erzeugt wird, wird zur Aufzugsteuerung 20 geführt und zeigt dieser an, dass das Verriegelungs- und Schliessmechanismus 10 entriegelt ist bzw. das Service-Personal 18 nun Zugang zum Haus 2 und dem darin installierten Aufzug 3 hat und die Notbefreiung durchführen kann. Das Rückmeldesignal setzt die Aufzugsteuerung 20 vom bei Alarmauslösung gesetzten Alarmmodus wieder zurück in den Normalsteuerungsmodus zurück.

Das Rückmeldesignal, welches das Umschalten der Aufzugsteuerung 20,201 in den Normalbetriebsmodus auslöst, kann auch von einer Einrichtung zur Messung der Position der Aufzugkabine 8 , z.B. einem Inkrementalgeber 28 des Antriebs 5, zur Aufzugsteuerung 20,201 abgeleitet werden. Bei einer solchen Ausführung wird vom Alarmmodus in den Normalbetriebsmodus zurückgeschaltet, sobald eine Änderung der Position der Aufzugkabine 8, beispielsweise im Rahmen der Notbefreiung registriert wird.

## Patentansprüche

1. Verfahren zum Fernentriegeln einer Zugangstüre (2) eines Gebäudes (1) mit Aufzug (3), bei dem die Zugangstüre (2) des Gebäudes (1) mit einem elektrischen Schliess- bzw. Verriegelungssystem (10) ausgestattet ist, wobei das elektrische Schliess- bzw. Verriegelungssystem (10) von der Aufzugskabine (8) aus betätigt wird, wobei mittels einer Fernalarmierungseinrichtung (13) aus der Aufzugkabine (3) Hilfe von ausserhalb des Gebäudes (1) herbeigerufen wird, **dadurch gekennzeichnet, dass** das elektrische Schliess- bzw. Verriegelungssystem (10) von der Aufzugkabine (8) aus betätigbar ist, sobald über die Fernalarmierungseinrichtung (13) eine Sprechverbindung aufgebaut ist.

2. Verfahren nach Anspruch 1, **dadurch gekennzeichnet, dass** das elektrische Schliess- bzw. Verriegelungssystem (10,101) von der Aufzugkabine (3) aus vorübergehend betätigbar ist.

3. Verfahren nach einem oder beiden der Ansprüche 1 und 2, **dadurch gekennzeichnet, dass** das elektrische Schliess- bzw. Verriegelungssystem (10) von der Aufzugskabine (8) aus betätigbar ist, sobald eine Betätigungseinrichtung (19, 191) zum Entriegeln des elektrischen Schliess - und Entriegelungssystem (10) aktiviert wird.

4. Verfahren nach einem oder mehreren der Ansprüche 1 bis 3, **dadurch gekennzeichnet, dass** das elektrische Schliess- bzw. Verriegelungssystem (10,101) durch Betätigen einer in der Aufzugkabine (8) installierte Taste (19) oder Eingeben einer Tastenkombination der Kabinenbedienelemente (21) geöffnet bzw. entriegelt wird.

5. Vorrichtung zum Fernentriegeln einer Zugangstüre (2) eines einen Aufzug (3) aufweisenden Gebäudes (1), wobei der Aufzug (3) eine Aufzugssteuerung (20), eine Aufzugskabine (8) und eine in der Aufzugskabine (8) angeordneten Betätigungseinrichtung (19, 191) aufweist, wobei die Zugangstüre (2) des Gebäudes (1) mit einem elektrischen Schliess- bzw. Verriegelungssystem (10) ausgestattet ist, mit einer Einrichtung (19, 20, 191, 201) zur Fernbetätigung des elektrischen Sctliess- bzw. Verriegelungssystems (10) von der Aufzugskabine (8) aus, wobei die Aufzugkabine (3) eine Fernalarmierungseinrichtung (13,15) zum Herbeirufen von Hilfe von ausserhalb des Gebäudes (1) aufweist, **dadurch gekennzeichnet, dass** das elektrische Schliess- bzw. Verriegelungssystem (10) von der Aufzugkabine (8) aus betätigbar ist, sobald über die Fernalarmierungseinrichtung (13) eine Sprechverbindung aufgebaut ist.

6. Vorrichtung nach Anspruch 5, **dadurch gekennzeichnet, dass** die Einrichtung (19,20,191,201) zur Fernbetätigung im Kabinentableau (21) integriert ist.

7. Vorrichtung nach Anspruch 5, **dadurch gekennzeichnet, dass** ein Betätigungselement (19,191) in der Aufzugkabine (8) über eine Steuerungsbus mit dem elektrischen Schliess- bzw. Verriegelungssystem (10) zusammenwirkt.

8. Vorrichtung nach Anspruch 5, **dadurch gekennzeichnet, dass** die Einrichtung (19,20) zur Fernbetätigung über Funk mit dem elektrischen Schliess- bzw. Verriegelungssystem (10) zusammenwirkt.

## Claims

1. Method of remote unlocking of an access door (2) of a building (1) with a lift (3), in which the access door (2) of the building (1) is equipped with an electrical closing or locking system (10), wherein the electrical closing or locking system (10) is actuated from the lift cage (3) and wherein help from outside the building (1) is summoned from the lift cage (3) by means of a remote alarm device (13), **characterised in that** the electrical closing or locking system (10) is actuable from the lift cage (8) as soon as a speech connection is established by way of the remote alarm device (13).

2. Method according to claim 1, **characterised in that** the electrical closing or locking system (10, 101) is actuable temporarily from the lift cage (3).

3. Method according to one or both of claims 1 and 2, **characterised in that** the electrical closing or locking system (10) is actuable from the lift cage (8) as soon as an actuating device (19, 191) for unlocking the electrical closing and unlocking system (10) is activated.

4. Method according to one or more of claims 1 to 3, **characterised in that** the electrical closing or locking system (10, 101) is opened or unlocked by actuation of a button (19) installed in the lift cage (8) or by input of a button combination of the cage control elements (21).

5. Device for remote unlocking of an access door (2) of a building (1) having a lift (3), wherein the lift (3) comprises a lift control (20), a lift cage (8) and an actuating device (19, 191) arranged in the lift cage (8), wherein the access door (2) of the building is equipped with an electrical closing or locking system (10), with equipment (19, 10, 191, 201) for remote actuation of the electrical closing or locking system (10) from the lift cage (8), wherein the lift cage (3) comprises a remote alarm device (13, 15) for summoning help from outside the building (1), **characterised in that** the electrical closing or locking system (10) is actuable from the lift cage (8) as soon as a speech connection is established by way of the remote alarm device (13).

6. Device according to claim 5, **characterised in that** the equipment (19, 20, 191, 201) for remote actuation is integrated in the cage control panel (21).

7. Device according to claim 5, **characterised in that** an actuating element (19, 191) in the lift cage (8) co-operates with the electrical closing or locking system (10) by way of a control bus.

8. Device according to claim 5, **characterised in that** the equipment (19, 20) for remote actuation co-operates with the electrical closing or locking system (10) by way of radio.

## Revendications

1. Procédé pour déverrouiller à distance une porte d'entrée (2) d'un bâtiment (1) avec un ascenseur (3), selon lequel la porte d'entrée (2) du bâtiment (1) est équipée d'un système de fermeture ou de verrouillage électrique (10), étant précisé que le système de fermeture ou de verrouillage électrique (10) est actionné depuis la cabine d'ascenseur (8), que l'on peut appeler de l'aide à l'extérieur du bâtiment (1) depuis la cabine (8) à l'aide d'un dispositif d'appel à l'aide à distance (13), **caractérisé en ce que** le système de fermeture ou de verrouillage électrique (10) est apte à être actionné depuis la cabine (8) dès qu'une communication vocale est établie par l'intermédiaire du dispositif d'appel à l'aide à distance (13).

2. Procédé selon la revendication 1, **caractérisé en ce que** le système de fermeture ou de verrouillage électrique (10, 101) est apte à être actionné temporairement depuis la cabine d'ascenseur (8).

3. Procédé selon la revendication 1 ou 2 ou les deux, **caractérisé en ce que** le système de fermeture ou de verrouillage électrique (10) est apte à être actionné depuis la cabine d'ascenseur (8) dès qu'un dispositif d'actionnement (19, 191) pour déverrouiller ledit système de fermeture et de verrouillage électrique (10) est activé.

4. Procédé selon l'une au moins des revendications 1 à 3, **caractérisé en ce que** le système de fermeture ou de verrouillage électrique (10, 101) est ouvert ou déverrouillé grâce à l'actionnement d'une touche (19) installée dans la cabine d'ascenseur (8) ou à l'entrée d'une combinaison de touches des éléments de commande de cabine (21).

5. Dispositif pour déverrouiller à distance une porte d'entrée (2) d'un bâtiment (1) comportant un ascenseur (3), étant précisé que l'ascenseur (3) comporte une commande d'ascenseur (20), une cabine d'ascenseur (8) et un dispositif d'actionnement (19, 191) disposé dans la cabine (8), que la porte d'entrée (2) du bâtiment (1) est équipée d'un système de fermeture ou de verrouillage électrique (10), d'un dispositif (19, 20, 191, 201) pour actionner à distance le système de fermeture ou de verrouillage électrique (10) depuis la cabine (8), que la cabine (8) comporte un dispositif d'appel à l'aide à distance (13, 15) pour appeler de l'aide à l'extérieur du bâtiment (1), **caractérisé en ce que** le système de fermeture ou de verrouillage électrique (10) est apte à être actionné depuis la cabine (8) dès qu'une communication vocale est établie par l'intermédiaire du dispositif d'appel à l'aide à distance (13).

6. Dispositif selon la revendication 5, **caractérisé en ce que** le dispositif (19, 20, 191, 201) pour l'actionnement à distance est intégré dans le tableau de commande de cabine (21).

7. Dispositif selon la revendication 5, **caractérisé en ce qu'**un élément d'actionnement (19, 191) prévu dans la cabine d'ascenseur (8) coopère par l'intermédiaire d'un bus de commande avec le système de fermeture ou de verrouillage électrique (10).

8. Dispositif selon la revendication 5, **caractérisé en ce que** le dispositif (19, 20) pour l'actionnement à distance coopère par radio avec le système de fermeture ou de verrouillage électrique (10).
